# FASCICULE DE BREVET EUROPEEN

(11) **EP 0 102 303 B1**
(45) Date de publication et mention de la délivrance du brevet: **10.02.1988**
(21) Numéro de dépôt: 83420122.0
(22) Date de dépôt: 19.07.1983
(51) Int. Cl.: E21C 35/18, E21C 25/42, E21C 25/12

(54) **Système de montage des secteurs porte-pics sur une roue de trancheuse ou tambour de fraise**
Verfahren zum Montieren von Pickhaltern auf einem Schlitzrad oder einer Frästrommel
Method of affixing pick holders to a cutting wheel or a milling drum

(30) Priorité: 21.07.1982 FR 8213036
(43) Date de publication de la demande: 07.03.1984
(73) Titulaire: EUROTUNGSTENE, F-38100 Grenoble (FR)
(72) Inventeur: Allard, Joseph, F-01000 Bourg en Bresse (FR)
(74) Mandataire: Séraphin, Léon

(56) Documents cités:
- DE-A- 2 855 576
- DE-A- 2 855 577
- FR-A- 1 303 889
- US-A- 2 039 416
- US-A- 4 068 897

## Description

La présente invention se rapporte à un système de montage des secteurs porte-pics sur une roue de trancheuse ou un tambour de fraise (ou de haveuse), permettant un montage rapide des secteurs, ainsi que le changement du sens de rotation de travail de la roue ou du tambour autour de son axe.

Les secteurs porte-pics sont généralement fixés à leur support soit de façon permanente par soudure, soit de façon amovible à l'aide de goupilles, boulons, etc... Cependant, ces systèmes présentent les inconvénients suivants :
- les supports sont soumis à une usure intensive en cours de travail,
- il n'est possible de travailler que dans un seul sens de rotation.

Ainsi, on connaît par le document DE-A-28 55 576 un porte-pic (8) fixé aur une embase (5) par l'intermédiaire d'une chape (9) et de deux goupilles (15) disposées symétriquement par rapport à l'axe (22). Cependant, dans ce montage, le positionnement est imposé par la surface inclinée (11) et les goupilles supportent à elles seules l'effort global développé lors de l'utilisation.

Le dispositif suivant l'invention permet de pallier les inconvénients évoqués ci-dessus.

Il comporte des supports fixés (en général à intervalles réguliers) sur la périphérie de la roue (ou du tambour) et qui présentent une forme généralement allongée dans le sens circonférentiel limitée par une base, deux surfaces latérales et une surface extérieure. La base est fixée rigidement à la surface extérieure de la roue (ou du tambour) par soudure, mécaniquement ou tout autre moyen approprié. Cette forme présente une symétrie par rapport à un axe, lequel est en général perpendiculaire et concourant avec l'axe de la roue (ou du tambour) ; les faces latérales forment, à leur extrémité externe, avec la perpendiculaire à l'axe de symétrie, un angle (a) inférieur à 90° ; de préférence, l'extrémité des faces latérales convergent plus rapidement que les rayons qui passent par les extrémités extérieures du support. Ces supports peuvent être percés d'au moins deux trous ou ouvertures, symétriques par rapport à l'axe radial du support en vue de la fixation amovible du secteur porte-pics, par tout moyen connu (goupille ou cavalier élastiques, etc...). Ces deux ouvertures peuvent se réduire à une seule si elle est située sur l'axe de symétrie du support.

Le secteur porte-pics lui-même comporte une embase dont la section par un plan passant par l'axe de symétrie présente la forme d'une chape ouverte en direction de la base du support qui s'engage et appuie sur le support, à sa partie extérieure et sur l'une de ses faces latérales ; il est fermé à l'une des extrémités latérales par exemple, par un bloc soudé et ouvert à l'extrémité opposée.

Au secteur porte-pics sont évidemment fixés des porte-pics, selon une technique connue. Le secteur porte-pics est muni de trous ou ouvertures destinés à sa fixation sur la roue (ou le tambour), en particulier, d'au moins une ouverture complémentaire de l'une des ouvertures réalisées dans le support.

Les faces latérales peuvent présenter un profil quelconque tant dans un plan diamétral (perpendiculaire à l'axe de la roue) que dans un plan tangentiel (perpendiculaire à un rayon de la roue à sa surface extérieure), pourvu que la condition a , 90° soit respectée.

L'invention sera mieux comprise par la description d'exemples de réalisation représentés sur les figures suivantes :
La figure 1 représente une vue du dispositif suivant un plan diamétral.
Les figures 1a et 1b représentent des variantes de la face latérale d'appui.
Les figures 2, 2a, 2b et 2c représentent diverses variantes de la surface latérale d'appui du support suivant la coupe AA de la figure 1.
La figure 3 représente une coupe de la figure 1 suivant BB.
La figure 4 représente une vue selon un plan diamétral d'une autre variante du dispositif.

Sur les figures, la flèche indique le sens de rotation de la roue, lors du travail.

La roue (1) comporte un support (2) limité par une face plane (3) et deux faces latérales (4) dans un plan radial, lequel est réuni à la roue (1) par une soudure (5). Le support est muni de deux trous circulaires (6) symétriques par rapport à l'axe de symétrie (7) du support (2). Le secteur porte-pics (8) comprend une embase ayant la forme d'une chape fermée sur un côté par un bloc (9) soudé ; il appuie sur l'un des côtés (4) du support (2) ainsi que sur la face plane (3). Le bloc (9) est fixé au secteur (8) par le cordon de soudure (13). L'embase est percée de deux trous circulaires (10) dont l'un correspond au trou (6) du support (2) qui permet la liaison amovible du secteur (8) au support (2) à l'aide d'un cavalier élastique (11). Le porte-pics (12) est fixé au secteur (8) par le cordon de soudure (14).

On voit aisément que le secteur (8) peut être monté dans un sens ou dans l'autre sur le support (2) en retirant le cavalier (11), en retournant le secteur (8) de 180° autour de l'axe de symétrie (7) et en mettant à nouveau en place le cavalier (11).

Par ailleurs, la partie avant du secteur (8) comprenant le bloc (9) constitue une protection efficace contre l'abrasion du support (2) lequel conserve sa géométrie en cours de travail ; il est aussi à remarquer que l'effort dû au travail est supporté directement par le support (2), le cavalier (11) n'ayant qu'un rôle de positionnement et de liaison du secteur (8) à la roue (1) ; ce dernier ne supporte pratiquement aucun effort de cisaillement.

La surface (3) peut être différente d'un plan et peut avoir tout autre configuration symétrique par rapport à l'axe (7) en particulier celle d'un secteur de cylindre, dont l'axe coïncide avec celui de la roue (1), comme schématisé en (3') sur la figure 1.

Les faces latérales peuvent présenter un profil quelconque symétrique à l'axe (7) comme représenté aux figures 1a, 1 b, l'angle a étant -- 90°.

De même, dans le sens tangentiel, le profil des faces d'appui (4) est soit arrondi (19, figure 2a), soit chanfreiné (20, figure 2b), soit en biseau (21, figure 2c), et symétrique par rapport à l'axe (7).

Bien sûr, comme dans le cas représenté à la figure 4, la fixation du secteur sur le support peut être assurée par une goupille fendue (15), qui s'engage dans un trou (16) tangent à la face d'appui arrière (4) du support.

## Revendications

1. Système de montage de secteurs porte-pics (8) sur une roue (1) de trancheuse ou tambour de fraise, comportant des supports (2) fixés à la roue (ou au tambour) par leur base et limités par deux surfaces latérales (4), et une face supérieure (3), qui s'appuient sur l'embase en forme de chape des secteurs porte-pics (8), caractérisé en ce que le support (2) présente une forme symétrique par rapport à un axe (7) et dont les faces latérales (4) forment, à leur extrémité externe, un angle (a) inférieur ou égal à 90° avec la perpendiculaire à l'axe (7), ce support étant percé d'au moins deux ouvertures symétriques (6) par rapport à l'axe (7), et en ce que le secteur (8) est fermé sur le côté qui s'appuie sur la face avant (4) lors du travail, celui- ci étant percé d'au moins une ouverture (10) correspondant à l'une des ouvertures (6) et en ce qu'un moyen de fixation amovible (11), p.e. une goupille ou un cavalier élastique, est introduit dans une ouverture (6) du support (2) et l'ouverture (10) du porte-pics.

2. Système selon la revendication 1, caractérisé en ce que le support et le secteur sont percés d'au moins une ouverture (6) située sur l'axe (7).

3. Système selon l'une des revendications 1 ou 2, caractérisé en ce que les faces latérales (4) convergent plus rapidement que les rayons de la roue (1) qui passent par leur extrémité extérieure.

4. Système selon l'une des revendications 1 ou 2, caractérisé en ce que la surface d'appui (3) du secteur (8) sur le support (2) est une surface plane.

5. Système selon l'une des revendications 1 ou 2, caractérisé en ce que la surface d'appui (3) du secteur (8) sur le support (2) est une surface cylindrique de même axe que la roue (1).

## Claims

1. A system for mounting pick-carrier sectors (8) on a saw wheel (1) or milling drum, comprising supports (2) which are fixed to the wheel (or the drum) by their base and limited by two lateral surfaces (4) and an upper face (3) which bear against the cap-shaped base portion of the pick-carrier sectors (8) characterised in that the support (2) is of a shape which is symmetrical with respect to an axis (7) and whose lateral faces (4), at their outward end, form an angle (a) of less than or equal to 90° to the line perpendicular to the axis (7), said support being apertured by at least two openings (6) which are symmetrical with respect to the axis (7), and that the sector (8) is closed on the side which bears against the front face (4) in operation, the sector being apertured with at least one opening (10) corresponding to one of the openings (6), and that a removable fixing means (11), for example a resilient staple member or a pin, is introduced into an opening (6) in the support (2) and the opening (10) in the pick carrier.

2. A system according to claim 1 characterised in that the support and the sector are apertured with at least one opening (6) disposed on the axis (7).

3. A system according to one of claims 1 or 2 characterised in that the lateral faces (4) converge more quickly than the radii of the wheel (1) which pass through their outside ends.

4. A system according to one of claims 1 or 2 characterised in that the surface (3) for support of the sector (8) on the support (2) is a flat surface.

5. A system according to one of claims 1 or 2 characterised in that the surface (3) for support of the sector (8) on the support (2) is a cylindrical surface with the same axis as the wheel (1).

## Patentansprüche

1. Verfahren zum Montieren von Pickhaltern (8) auf einem Schlitzrad (1) oder einer Frästrommel, die auf dem Rad (oder auf der Trommel) über ihre Basisflächen befestigte Träger (2) aufweisen und die durch zwei Seitenflächen (4) und eine obere Fläche (3) begrenzt sind, die auf der Basisfläche in Form einer Abdeckkappe der Pickhalter (8) aufliegen, dadurch gekennzeichnet, daß der Träger (2) bezüglich einer Achse symmetrisch ist und seine Seitenflächen (4) an ihren Außenenden einen Winkel (a) mit der Senkrechten zur Achse (7) von weniger oder gleich 90° einschließen, wobei dieser Träger mit mindestens zwei bezüglich der Achse (7) symmetrischen Öffnungn (6) versehen ist, dadurch, daß der Träger (8) auf der Seite geschlossen ist, die in Betriebsstellung sich auf die vordere Seite stützt, wobei diese mit mindestens einer Öffnung (10) versehen ist, die einer der Öffnungen (6) entspricht, und dadurch, daß ein lösbares Befestigungsorgan (11), z. B. ein Stift oder eine elastische Klammer in eine Öffnung (6) des Trägers (2) und die Öffnung (10) des Pickhalters eingeführt ist.

2. Verfahren nach Anspruch 1, dadurch gekennzeichnet, daß der Träger und der Halter mit mindestens einer Öffnung (6) durchbohrt sind, die auf der Achse (7) liegt.

3. Verfahren nach einem der Ansprüche 1 oder 2, dadurch gekennzeichnet, daß die Seitenflächen (4) stärker konvergieren als die Radien des Rades (1), die durch deren äußeren Enden verlaufen.

4. Verfahren nach einem der Ansprüche 1 oder 2, dadurch gekennzeichnet, daß die Auflagefläche (3) des Halters (8) auf dem Träger (2) eine ebene Fläche ist.

5. Verfahren nach einem der Ansprüche 1 oder 2, dadurch gekennzeichnet, daß die Auflagefläche eine Zylinderfläche ist, deren Achse mit der des Rades (1) zusammenfällt.
